# EUROPÄISCHE PATENTSCHRIFT

(11) **EP 1 701 367 B1**
(45) Veröffentlichungstag und Bekanntmachung des Hinweises auf die Patenterteilung: **15.12.2010**
(21) Anmeldenummer: 06003487.3
(22) Anmeldetag: 21.02.2006
(51) Int. Cl.: H01H 13/02, H01H 9/18

(54) **Elektrischer Tastschalter**
Electric push button
Commutateur électrique à bouton poussoir

(30) Priorität: 08.03.2005 DE 202005003663 U
(43) Veröffentlichungstag der Anmeldung: 13.09.2006
(73) Patentinhaber: TRW Automotive Electronics & Components GmbH, 78315 Radolfzell (DE); Volkswagen AG, 38436 Wolfsburg (DE)
(72) Erfinder: Ostendorf, Jens, 78247 Hilzingen (DE); Girke, Jürgen, 78479 Reichenau (DE); Frohne, Hans-Joachim, 38165 Lehre (DE)
(74) Vertreter: Prinz & Partner

(56) Entgegenhaltungen:
- EP-A1- 1 179 828
- DE-A1- 19 840 070
- US-A- 4 683 359
- US-A- 5 252 798

## Beschreibung

Die Erfindung betrifft einen elektrischen Tastschalter, insbesondere einen elektrischen Tastschalter in einem Kraftfahrzeug zur Bedienung einer Funktionseinheit, mit einem Gehäuse und einer Taste sowie einer Symbolbeleuchtungseinrichtung zur Ausleuchtung eines transparenten Bereichs der Taste, der die mit dem Tastschalter zu bedienende Funktionseinheit oder eine konkrete Funktion der Funktionseinheit symbolisiert, und einer Funktionsbeleuchtungseinrichtung zur Anzeige des Betriebszustands der Funktionseinheit, wobei die Symbolbeleuchtungseinrichtung eine erste Lichtquelle und die Funktionsbeleuchtungseinrichtung eine zweite Lichtquelle und eine abgeschottete Lichtleitstrecke zu einer in die Taste integrierten Lichtaustrittsfläche umfaßt.

Tastschalter in Kraftfahrzeugen sind im Dunkeln leicht auffindbar, wenn ein Symbol auf der Bedienfläche der Taste mittels einer Symbolbeleuchtungseinrichtung beleuchtet wird. In der Regel wird das Symbol dann beleuchtet, wenn die Scheinwerfer des Fahrzeugs eingeschaltet sind. Bei einigen Tastschaltern ist es sinnvoll, den Fahrzeuginsassen über den aktuellen Schaltzustand des Tastschalters zu informieren, z.B. ob eine Funktionseinheit ein- oder ausgeschaltet ist. Hierfür kann eine zusätzliche Funktionsbeleuchtungseinrichtung mit einer Lichtaustrittsfläche in der Taste vorgesehen sein, die getrennt von der Symbolbeleuchtung nur in Abhängigkeit vom Betriebszustand der zu bedienenden Funktionseinheit beleuchtet wird.

In der EP-A-1 107 268 ist ein Tastschalter gezeigt, der Teil einer Schaltereinheit mit mehreren Tastschaltern ist. Eine außerhalb des Gehäuses der Schaltereinheit angeordnete Glühbirne dient sowohl zur äußeren "Flutlichtbeleuchtung" der Schaltereinheit als auch zur Beleuchtung der Funktionssymbole der einzelnen Tasten. Hierzu wird das Licht der Glühbirne über Lichtleiter zurück in das Gehäuse und auf die jeweiligen Funktionssymbole geführt. Diese Konstruktion ist jedoch für einzelne Tastschalter ineffizient und benötigt zusätzlichen Bauraum. Außerdem ist diese Lösung nicht für Anwendungen geeignet, bei denen eine äußere Beleuchtung der Tastschalter als störend empfunden werden könnte.

Aus der DE 198 40 070 A1 ist ein elektrischer Tastschalter mit den Merkmalen des Oberbegriffs des Anspruchs 1 bekannt. Ein Drehübertragungselement zur Übertragung der Drehbewegung eines Drehknopfes auf einen Drehschalter dient darüber hinaus zur Führung des Drehknopfes bei einer Druckbetätigung sowie als Lichtleiter, der das Licht einer Lichtquelle zu einer Funktionslichtanzeige an der Vorderseite des Drehknopfes überträgt. Das Licht für eine Suchbeleuchtung zum Hinterleuchten eines Symbolfelds des Drehknopfs wird in einem Lichtleiter mit Hilfe mindestens einer Lichtquelle eingespeist, die auf einer Platine des Tastschalters angeordnet ist.

Auch die US 5,252,798 zeigt einen elektrischen Tastschalter mit den Merkmalen des Oberbegriffs des Anspruchs 1.

Die Erfindung schafft einen kompakten elektrischen Tastschalter mit einer effizienten Symbol- und Funktionsbeleuchtung.

Gemäß der Erfindung ist bei einem elektrischen Tastschalter der eingangs genannten Art vorgesehen, daß die Lichtleitstrecke einen Lichtleiter umfaßt, und eine über der zweiten Lichtquelle angeordnete Schaltmatte vorgesehen ist, wobei zwischen dem Lichtleiter und der Schaltmatte ein Formschluß besteht. Dieser Aufbau ermöglicht ein angenehmes Schaltgefühl bei der Betätigung des Lichtschalters und einen streulichtfreien Eintritt des Lichts der zweiten Lichtquelle durch die Schaltmatte in den Lichtleiter. Die Symbolbeleuchtung erfolgt durch eine innerhalb des Tastschalters angeordnete Lichtquelle, wobei die Lichtleitstrecke der Funktionsbeleuchtung von dieser Lichtquelle und deren Streulicht abgeschottet ist. Damit ist gewährleistet, daß trotz der engen Bauraumverhältnisse weder Streulicht der ersten Lichtquelle zur Lichtaustrittsfläche noch Streulicht der zweiten Lichtquelle zum transparenten Bereich der Taste gelangen kann. Die vollständige Integration der beiden Beleuchtungseinrichtungen in den Tastschalter hat den Vorteil, daß der Tastschalter als eigenständige funktionsfähige Einheit vormontiert und an beliebigen Stellen im Fahrzeug plaziert werden kann.

Für einen insbesondere in Betätigungsrichtung verkürzten Aufbau können als Lichtquellen platzsparende LEDs verwendet werden, die vorzugsweise unmittelbar auf einer gemeinsamen Leiterplatte angeordnet sind.

Besonders vorteilhaft ist eine Ausgestaltung, bei der der Lichtleiter in eine Bohrung der Schaltmatte eintaucht. Dadurch wird die Funktion der Schaltmatte durch eine Bewegung des Lichtleiters in Betätigungsrichtung nicht beeinträchtigt.

Die Ausbildung des Lichtleiters als Lichtstein, der sich von der Bohrung der Schaltmatte bis zur Taste erstreckt, hat den Vorteil, daß die Abschottung der Lichtleitstrecke von der zweiten Lichtquelle zur Lichtaustrittsfläche auf einfache Weise mit wenigen Bauteilen realisiert werden kann.

Bei der bevorzugten Ausführungsform der Erfindung ist ferner vorgesehen, daß der Tastschalter einen Reflektor umfaßt, der einen Innenraum des Tastschalters in zwei Beleuchtungsbereiche unterteilt, wobei der erste Beleuchtungsbereich den Austritt des Lichts der ersten Lichtquelle im Wesentlichen auf den transparenten Bereich beschränkt und der Lichtleiter im zweiten Beleuchtungsbereich geführt ist. Der Reflektor übernimmt damit eine Doppelfunktion, die eine Einsparung von Bauteilen und Bauraum ermöglicht.

Die Erfindung wird nachfolgend anhand eines Ausführungsbeispiels unter Bezugnahme auf die beigefügten Zeichnungen beschrieben. In den Zeichnungen zeigen:
Fig. 1 eine Vorderansicht eines erfindungsgemäßen elektrischen Tastschalters; und
Fig. 2 eine seitliche Schnittansicht des Tastschalters aus Fig. 1.

Der in den Figuren 1 und 2 dargestellte Schalter 10 ist ein elektrischer Tastschalter, der in einem Kraftfahrzeug zur Bedienung einer bestimmten Funktionseinheit vorgesehen ist. Der Tastschalter 10 hat ein Gehäuse 22 und eine bewegbare Taste 12 mit einer Bedienfläche 14. Die Bedienfläche 14 weist ein transparentes Symbol 16 auf, das die Funktionseinheit oder eine konkrete Funktion der Funktionseinheit repräsentiert. Über dem Symbol 16 befindet sich eine Lichtaustrittsfläche 18, über die der Fahrzeuginsasse über den Betriebszustand der Funktionseinheit informiert wird. Das Gehäuse 22 und/oder die Taste 12, die hier jeweils einteilig ausgeführt sind, können auch aus mehreren Teilen zusammengesetzt sein.

In Figur 2 ist der Aufbau des Tastschalters 10 zu erkennen. Die Taste 12 ist fest mit einem Reflektor 20 verbunden, der in einem Gehäuse 22 geführt ist und auf Domen 24, 26 einer Schaltmatte 28 sitzt. Die Schaltmatte 28 wiederum liegt auf einer Leiterplatte 30 auf. Bei einer Betätigung des Tastschalters 10 durch Drücken der Taste 12 werden die Dome 24, 26 der Schaltmatte 28 durch den Reflektor 20 zusammengedrückt und sorgen so für eine bestimmte Haptik, die vom Fahrzeuginsassen wahrgenommen wird.

Auf der Schaltmatte 28 sind zwei Lichtquellen 32, 34 in Form von LEDs angeordnet. Die erste Lichtquelle 32, die in einer Bohrung 36 einer in den Reflektor 20 hineinragenden Erhebung 38 der Schaltmatte 28 angeordnet ist, dient bei Bedarf zur Beleuchtung des Symbols 16. Die zweite Lichtquelle 34 ist in einer Bohrung 40 des Doms 26 angeordnet und wird in Abhängigkeit des Schaltzustands des Tastschalters 10 aktiviert.

Der Reflektor 20 unterteilt einen inneren Bauraum des Tastschalters 10 in zwei Beleuchtungsbereiche, wobei die Unterteilung im wesentlichen durch eine Trennwand 42 realisiert ist. Der erste Beleuchtungsbereich ist geometrisch so gestaltet, daß das über die Bohrung 36 der Erhebung 38 in den Reflektor 20 eintretende Licht der ersten Lichtquelle 32 das transparente Symbol 16 gleichmäßig ausleuchtet.

Im zweiten Beleuchtungsbereich des Reflektors 20 ist ein Lichtstein 44 gehalten, der sich von der Bedienfläche 14 der Taste 12 bis in die Bohrung 40 des Doms 26 hineinerstreckt, in der die zweite Lichtquelle 34 angeordnet ist. Das der zweiten Lichtquelle 34 abgewandte Ende des Lichtsteins 44 bildet die Lichtaustrittsfläche 18 in der Bedienfläche 14 der Taste 12, die den Fahrzeuginsassen den aktuellen Schaltzustand des Tastschalters 10 anzeigt. Der Lichtstein 44 ist fest mit der Taste 12 bzw. mit dem Reflektor 20 verbunden und wird dementsprechend bei einer Betätigung des Tastschalters 10 mit diesen mitverschoben. Das der zweiten Lichtquelle 34 zugewandte Ende des Lichtsteins 44 bewegt sich dabei in der Bohrung 40, ohne daß dadurch die Flexibilität der Schaltmatte 28 in Betätigungsrichtung behindert wird. Die Funktion der Schaltmatte 28, nämlich die Erzeugung einer vom Fahrzeuginsassen wahrnehmbaren Haptik, wird also nicht beeinträchtigt. Die Bohrung 40 des Doms 26 und das der zweiten Lichtquelle 34 zugewandte Ende des Lichtsteins 44 gehen aber sinngemäß einen Formschluß ein, der für eine vollständig abgeschottete Lichtleitstrecke zwischen der zweiten Lichtquelle 34 und der Lichtaustrittsfläche 18 sorgt.

Eine gegenseitige Streulichtbeeinflussung der beiden Lichtquellen 32, 34 ist somit trotz der kompakten Bauweise ausgeschlossen, d.h. die Beleuchtung des Symbols 16 wird nicht durch die Beleuchtung des Lichtsteins 44 beeinflußt und umgekehrt.

Anstelle des Lichtsteins 44 kann auch ein anderer Lichtleiter oder ein entsprechend ausgebildeter Lichtschacht vorgesehen sein.

## Patentansprüche

1. Elektrischer Tastschalter, mit einem Gehäuse (22) und einer Taste (12) sowie einer Symbolbeleuchtungseinrichtung zur Ausleuchtung eines transparenten Bereichs (16) der Taste (12), der die mit dem Tastschalter (10) zu bedienende Funktionseinheit oder eine konkrete Funktion der Funktionseinheit symbolisiert, und einer Funktionsbeleuchtungseinrichtung zur Anzeige des Betriebszustands der Funktionseinheit, wobei die Symbolbeleuchtungseinrichtung eine erste Lichtquelle (32) und die Funktionsbeleuchtungseinrichtung eine zweite Lichtquelle (34) und eine abgeschottete Lichtleitstrecke zu einer in die Taste (12) integrierten Lichtaustrittsfläche (18) umfaßt, und wobei beide Beleuchtungseinrichtungen in einem durch das Gehäuse (22) definierten Bauraum untergebracht sind, **dadurch gekennzeichnet, daß** die Lichtleitstrecke einen Lichtleiter (44) umfaßt und eine über der zweiten Lichtquelle (34) angeordnete Schaltmatte (28) vorgesehen ist, wobei zwischen dem Lichtleiter (44) und der Schaltmatte (28) ein Formschluß besteht.

2. Elektrischer Tastschalter nach Anspruch 1, **dadurch gekennzeichnet, daß** die beiden Lichtquellen (32, 34) LEDs sind, die unmittelbar auf einer gemeinsamen Leiterplatte (30) angeordnet sind.

3. Elektrischer Tastschalter nach Anspruch 1 oder 2, **dadurch gekennzeichnet, daß** der Lichtleiter (44) in eine in eine Bohrung (40) der Schaltmatte (28) eintaucht.

4. Elektrischer Tastschalter nach Anspruch 3, **dadurch gekennzeichnet, daß** sich der Lichtleiter von der Bohrung (40) der Schaltmatte (28) bis zur Taste (12) erstreckt.

5. Elektrischer Tastschalter nach einem der vorhergehenden Ansprüche, **dadurch gekennzeichnet, daß** der Tastschalter (10) ferner einen Reflektor (20) umfaßt, der einen Innenraum des Tastschalters (10) in zwei Beleuchtungsbereiche unterteilt, wobei der erste Beleuchtungsbereich den Austritt des Lichts der ersten Lichtquelle (32) im Wesentlichen auf den transparenten Bereich (16) beschränkt, und der Lichtleiter (44) im zweiten Beleuchtungsbereich geführt ist.

## Claims

1. An electric push-button switch, comprising a housing (22), a push-button (12), and a symbol lighting arrangement to illuminate a transparent region (16) of the push-button (12) symbolizing the functional unit to be operated by the push-button switch (10) or an actual function of the functional unit, and a function lighting arrangement to indicate the operating status of the functional unit, the symbol lighting arrangement including a first light source (32) and the function lighting arrangement including a second light source (34) and an off-partitioned light conducting section to a light outlet area (18) integrated in the push-button (12), and both lighting arrangements being accommodated in a structural space defined by the housing (22), **characterized in that** the light conducting section comprises a light conductor (44), and a switching mat (28) arranged over the second light source (34) is provided, a form fit existing between the light conductor (44) and the switching mat (28).

2. The electric push-button switch according to claim 1, **characterized in that** the two light sources (32, 34) are LEDs which are arranged directly on a shared printed circuit board (30).

3. The electric push-button switch according to claim 1 or 2, **characterized in that** the light conductor (44) extends into a bore (40) of the switching mat (28).

4. The electric push-button switch according to claim 3, **characterized in that** the light conductor extends from the bore (40) of the switching mat (28) up to the push-button (12).

5. The electric push-button switch according to any of the preceding claims, **characterized in that** the push-button switch (10) further includes a reflector (20) which divides an interior of the push-button switch (10) into two lighting areas, the first lighting area restricting the outlet of the light of the first light source (32) substantially to the transparent region (16), and the light conductor (44) being guided in the second lighting area.

## Revendications

1. Bouton-poussoir électrique, comportant un boîtier (22), une touche (12) et un appareil d'éclairage de symbole pour l'éclairage d'une zone transparente (16) de la touche (12) symbolisant l'unité fonctionnelle à commander au moyen du bouton-poussoir (10) ou une fonction concrète de l'unité fonctionnelle, ainsi qu'un appareil d'éclairage de fonction pour l'indication de l'état de fonctionnement de l'unité fonctionnelle, l'appareil d'éclairage de symbole comprenant une première source lumineuse (32), et l'appareil d'éclairage de fonction comprenant une deuxième source lumineuse (34) et une voie de guidage de lumière isolée vers une surface de sortie de lumière (18) intégrée dans la touche (12), les deux appareils d'éclairage étant logés dans un espace de construction défini par le boîtier (22), **caractérisé en ce que** la voie de guidage de lumière comporte un guide d'ondes optiques (44) et **en ce qu'**il est prévu une natte de commutation (28) agencée au-dessus de la deuxième source lumineuse (34), une coopération de formes étant réalisée entre le guide d'ondes optiques (44) et la natte de commutation (28).

2. Bouton-poussoir électrique selon la revendication 1, **caractérisé en ce que** les deux sources lumineuses (32, 34) sont des diodes électroluminescentes qui sont agencées directement sur une carte (30) de circuits imprimés commune.

3. Bouton-poussoir électrique selon la revendication 1 ou 2, **caractérisé en ce que** le guide d'ondes optiques (44) plonge dans un alésage (40) de la natte de commutation (28).

4. Bouton-poussoir électrique selon la revendication 3, **caractérisé en ce que** le guide d'ondes optiques s'étend depuis l'alésage (40) de la natte de commutation (28) jusqu'à la touche (12).

5. Bouton-poussoir électrique selon l'une des revendications précédentes, **caractérisé en ce que** le bouton-poussoir (10) présente en outre un réflecteur (20) divisant un espace intérieur du bouton-poussoir (10) en deux zones d'éclairage, la première zone d'éclairage limitant la sortie de la lumière de la première source lumineuse (32) sensiblement à la zone transparente (16), et le guide d'ondes optiques (44) étant guidé dans la deuxième zone d'éclairage.
